# FASCICULE DE BREVET EUROPEEN

(11) **EP 3 242 988 B1**
(45) Date de publication et mention de la délivrance du brevet: **25.03.2020**
(21) Numéro de dépôt: 15834791.4
(22) Date de dépôt: 30.12.2015
(51) Int. Cl.: E06B 3/32, E06B 1/02, E05D 7/081, E06B 3/36

(54) **SYSTÈME DE CONSTRUCTION D'UNE PIÈCE D'HABITATION**
SYSTEM ZUM BAU EINES BEWOHNBAREN ZIMMERS
SYSTEM FOR CONSTRUCTION OF A HABITABLE ROOM

(30) Priorité: 06.01.2015 FR 1500008
(43) Date de publication de la demande: 15.11.2017
(73) Titulaire: ELEZIO, 75007 Paris (FR)
(72) Inventeur: Zack, Patrick, 75007 Paris (FR)
(74) Mandataire: Flavenot, Bernard
(86) Numéro de dépôt international: PCT/FR2015/000244
(87) Numéro de publication internationale: WO 2016/110614

(56) Documents cités:
- WO-A1-2010/064901
- DE-U1-202010 007 095
- DE-U1-202010 007 095

## Description

La présente invention concerne les systèmes de construction d'une pièce d'habitation ou analogue comportant au moins une porte et deux première et seconde parois contiguës faisant entre elles un angle non nul, et des moyens pour monter cette porte pivotante par rapport à ces deux parois autour d'un axe de pivotement de façon qu'elle soit apte à prendre au moins deux positions, à savoir une première position dite "fermée" dans laquelle elle est comprise dans le plan de la première paroi et une position dite "ouverte" dans laquelle elle n'est pas comprise dans ce plan.

On connaît déjà de tels systèmes, comme ceux décrits dans le DE202010007095 et le WO2010/064901, dans lesquels la porte est montée sur des gonds généralement en saillie par rapport au plan de la porte, ce qui n'est pas très esthétique notamment quand la porte est dans sa position ouverte, car elle est alors rabattue sur la seconde paroi murale en avant de celle-ci. En outre, on constate que, dans certains cas, quand la porte passe de sa position ouverte à sa position fermée et réciproquement, lorsqu'elle arrive dans l'une ou l'autre de ces positions, il se produit un bruit et un choc désagréables qui se traduisent dans le langage courant par l'expression de "porte qui claque". En outre, les sytèmes décrits dans ces deux documents antérieurs concernent les portes qui obturent un passage défini uniquement entre deux parois parrrallèles.

Aussi, la présente invention a-t-elle pour but de réaliser un système de construction d'une pièce d'habitation ou analogue comportant au moins une porte et deux première et seconde parois contiguës qui pallie en grande partie les inconvénients soulignés ci-dessus et qui en outre présente un aspect esthétique indéniable.

Plus précisément, la présente invention a pour objet un système de construction d'une pièce d'habitation ou analogue comportant au moins une porte, des première et seconde parois contiguës faisant entre elles un angle Ang non nul, tel que défini notamment dans la revendication 1 annexée.

D'autres caractéristiques et avantages de la présente invention apparaîtront au cours de la description suivante donnée en regard des dessins annexés à titre illustratif mais nullement limitatif, dans lesquels :
Les figures 1 et 2 représentent, sous forme schématique, un premier mode de réalisation d'un système de construction selon l'invention d'une pièce d'habitation ou analogue comportant au moins une porte et deux première et seconde parois contiguës, la figure 1 représentant une coupe en plan vue de dessus, définie I-I sur la figure 2, et la figure 2 représentant une coupe en plan vue de côté, définie II-II sur la figure 1,
La figure 3 représente, à plus grande échelle que sur les figures 1 et 2, la partie encerclée en Cr sur la figure 1, permettant d'expliciter de façon plus visible des caractéristiques préférées du système selon l'invention, et
La figure 4 représente schématiquement un autre mode de réalisation d'un système de construction selon l'invention, en notant que la coupe II-II de la figure 2 s'applique aussi à la réalisation selon cette figure 4.

Il est tout d'abord précisé que, sur les figures, les mêmes références désignent les mêmes éléments, quelle que soit la figure sur laquelle elles apparaissent et quelle que soit la forme de représentation de ces éléments. De même, si des éléments ne sont pas spécifiquement référencés sur l'une des figures, leurs références peuvent être aisément retrouvées en se reportant à une autre figure.

Il est aussi précisé que les figures annexées représentent deux modes de réalisation de l'objet selon l'invention, mais qu'il peut en exister d'autres qui répondent à la définition de cette invention.

Il est de plus précisé que, dans la présente description, si l'adverbe "sensiblement" est associé à un qualificatif d'un moyen donné, ce qualificatif doit être compris au sens strict ou approché.

En référence aux figues annexées, la présente invention est relative à un système de construction d'une pièce d'habitation Pha ou analogue, par exemple d'une maison, d'un appartement, etc...

Ce système comporte au moins une porte 10, des première et seconde parois 11, 12 contiguës faisant entre elles un angle Ang non nul, en général un angle droit, mais pas obligatoirement, des moyens 40 pour monter cette porte 10 pivotante par rapport à ces deux parois 11, 12 autour d'un axe de pivotement Ap de façon qu'elle soit apte à prendre au moins deux positions, à savoir une première position dite "fermée" , en traits continus sur les figures, dans laquelle elle est comprise dans le plan de la première paroi 11 et une seconde position dite "ouverte», en traits interrompus sur les figures, dans laquelle elle n'est pas comprise dans ce plan.

Selon l'invention, le système comporte une ouverture traversante 21 et un logement 32 présentant tous deux une forme sensiblement complémentaire de celle de la porte 10 et réalisés respectivement dans la première paroi 11 et dans la seconde paroi 12 en ayant une zone commune Zoc, l'axe de pivotement Ap étant situé dans cette zone commune Zoc et cette dernière étant agencée de façon que, en pivotant autour de cet axe de pivotement Ap, lorsque la porte 10 est dans sa première position, elle est intégrée dans l'ouverture traversante 21, et lorsqu'elle est dans sa seconde position, elle est contenue dans le logement 32, ces première et seconde positions étant illustrées dans les figures, respectivement en traits continus et en traits interrompus.

Selon une réalisation avantageuse, quand la porte 10 se présente sous la forme d'une plaque de forme générale sensiblement parallélépipédique rectangle et comporte de ce fait deux faces opposées 10-1, 10-2 sensiblement parallèles et une tranche 10-3 reliant ces deux faces opposées, la portion de paroi 32-1 du logement 32 se trouvant en regard de la partie 10-3-1 de tranche 10-3 quand la porte est dans sa première position présente une forme concave pour permettre à la porte 10 de passer, lors de son pivotement autour de l'axe de pivotement Ap, de sa première position à sa seconde position, et réciproquement, en définissant un espace minimum Esp entre cette portion de paroi 32-1 du logement et cette partie de tranche 10-3-1.

Comme visible sur la figure 3, il est avantageux que la position de cet axe de pivotement Ap soit définie de façon qu'il soit à égale distance des deux faces opposées 10-1, 10-2 et de la partie 10-3-1 de tranche 10-3, pour pouvoir pivoter dans les meilleures conditions, comme explicité ci-après, cette distance étant donc égale à la moitié de l'épaisseur de la porte 10.

De façon préférentielle, la forme concave définie ci-dessus est, comme illustré, sensiblement en forme de V, la distance entre les extrémités libres v1, v2, du V étant sensiblement égale à l'épaisseur de la partie de tranche 10-3-1, la distance entre l'axe de pivotement Ap et chacune de ces deux extrémités libres v1, v2 du V étant légèrement supérieure à la distance séparant l'axe de pivotement Ap et les deux arêtes a1, a2 définies respectivement entre les deux faces opposées 10-1, 10-2 et la partie de tranche 10-3-1, et la distance entre l'axe de pivotement Ap et le fond Vf du V étant au moins égale à l'épaisseur de la partie de tranche 10-3-1, de préférence légèrement supérieure. Ces dernières caractéristiques sont mises en évidence sur la figure 3 et se déduisent aisément de celle-ci.

Dans une réalisation préférée, la portion de paroi 32-1 du logement 32 se trouvant en regard de la partie de tranche 10-3-1 quand la porte est dans sa première position est constituée par un profilé métallique, du type de ceux que l'on trouve facilement dans le commerce et qui peut être facilement intégré dans la seconde paroi 12 lors de sa construction, par exemple en étant utilisé comme partie d'un coffrage ou comme plan de référence lors d'une réalisation par plaques ou analogues.

Comme mentionné ci-avant, la porte 10 doit pouvoir passer, par pivotement autour de l'axe de pivotement Ap, de sa première à sa seconde position et réciproquement. Aussi, le système comporte-t-il des moyens 40 pour monter la porte 10 pivotante autour de l'axe de pivotement Ap, très avantageusement constitués par deux pivots 40-1, 40-2, figure 2, montés en coopération avec la porte 10 de façon qu'ils soient aptes à pivoter respectivement dans deux sièges complémentaires réalisés respectivement dans deux portions opposées 21-1, 21-2 de la paroi latérale de l'ouverture traversante.21. L'assemblage d'un tel pivot avec le siège qui lui est associé est connu en lui-même et ne sera pas plus amplement décrit ici, dans l'unique souci de simplifier la présente description.

Il est en outre préférable que, au moins pour certains systèmes de construction selon l'invention ayant des destinations particulières, le système comporte en outre des moyens de blocage-déblocage pour bloquer la porte 10 quand elle est dans sa première position, et même lorsqu'elle est dans sa seconde position, et pour la débloquer. Ces moyens de blocage-déblocage peuvent être constitués de différentes façons, par exemple par une serrure ou analogue, ou par un cliquet à ressort. Ils sont montés de façon connue en coopération entre la porte 10 et la paroi latérale de l'ouverture traversante 21 et/ou entre la porte et la paroi du logement 32.

Il est précisé que la forme de la partie 10-3-1 de tranche 10-3 sera choisie parmi les formes suivantes : convexe, concave, plane.

De façon encore plus préférentielle, notamment d'un point de vue industriel, la partie 10-3-1 de tranche 10-3 est plane en étant sensiblement parallèle à l'axe de pivotement Ap et perpendiculaire aux deux faces opposées 10-1, 10-2.

Le système de construction selon l'invention, dont un mode réalisation est décrit ci-dessus en regard des figures 1 à 3, présente des avantages non négligeables par rapport aux systèmes de l'art antérieur. L'un de ces avantages est le suivant : quand la porte passe de sa position fermée à sa position ouverte, elle ne claque pas. En effet, quand elle entre dans le logement 32, il se forme un couche, ou coussin, d'air qui amortit l'entrée de la porte, l'air étant, dans un premier temps, comprimé puis s'échappant lentement par les interstices existant toujours de fait entre la tranche 10-3 de la porte 10 et la paroi latérale 33 du logement 32.

Il en est de même quand la porte passe de sa position ouverte à sa position fermée. Elle ne claque pas non plus, même si elle peut produire un léger bruit dû au cliquet qui s'enclenche.

Mais le système de construction selon l'invention présente aussi un autre avantage, notamment sur le plan esthétique. Cet avantage se révèle à l'examen des figures.

En effet, qu'elle soit dans sa position ouverte ou fermée, grâce à la structure du système, la porte peut être parfaitement dans l'alignement des faces des parois 11 et 12, et non en saillie comme dans la plupart des systèmes de l'art antérieur.

La figure 4 représente un autre mode de réalisation du système selon l'invention, qui ne sera pas décrit spécifiquement ici, car il se déduit sans aucune difficulté de la description faite ci-dessus pour le mode de réalisation selon les figures 1 à 3. En outre dans les exemples décrits ci-avant, l'angle Ang est droit, mais il est bien entendu qu'il peut être différent d'un angle droit.

## Revendications

1. Système de construction d'une pièce d'habitation (Pha) ou analogue comportant au moins une porte (10), des première et seconde parois (11, 12) contiguës faisant entre elles un angle Ang non nul, des moyens (40) pour monter ladite porte (10) pivotante par rapport à ces deux parois autour d'un axe de pivotement (Ap) de façon qu'elle soit apte à prendre au moins deux positions, à savoir une première position dite "fermée" dans laquelle elle est comprise dans le plan de la première paroi et une seconde position dite "ouverte" dans laquelle elle n'est pas comprise dans ce plan,
**caractérisé par le fait qu'**il comporte une ouverture traversante (21) et un logement (32) présentant tous deux une forme sensiblement complémentaire de celle de ladite porte (10) et réalisés respectivement dans la première paroi (11) et dans la seconde paroi (12) en ayant une zone commune (Zoc), ledit axe de pivotement (Ap) étant situé dans ladite zone commune (Zoc) et cette dernière étant agencée de façon que, en pivotant autour du dit axe de pivotement (Ap), lorsque ladite porte (10) est dans sa première position, elle est intégrée dans ladite ouverture traversante (21), et lorsqu'elle est dans sa seconde position, elle est contenue dans ledit logement (32).

2. Système selon la revendication 1, quand ladite porte (10) se présente sous la forme d'une plaque de forme générale sensiblement parallélépipédique rectangle et comporte de ce fait deux faces opposées (10-1, 10-2) sensiblement parallèles et une tranche (10-3) reliant ces deux faces opposées, **caractérisé par le fait que** la portion de paroi (32-1) du dit logement (32) se trouvant en regard de la partie (10-3-1) de tranche (10-3) quand la porte est dans sa première position présente une forme concave pour permettre à ladite porte de passer, lors de son pivotement autour de l'axe de pivotement, de sa première position à sa seconde position, et réciproquement, en définissant un espace minimum (Esp) entre cette portion de paroi (32-1) du dit logement et cette partie de tranche (10-3-1).

3. Système selon la recvendication 2, **caractérisé par le fait que** la position du dit axe de pivotement (Ap) est défini de façon qu'il soit à égale distance des deux faces opposées (10-1, 10-2) et de la partie (10-3-1) de tranche (10-3).

4. Système selon l'une des revendication 2 et 3, **caractérisé par le fait que** la forme concave est sensiblement en forme de V, la distance entre les extrémités libres (v1, v2) du dit V étant sensiblement égale à l'épaisseur de ladite partie de tranche (10-3-1), la distance entre l'axe de pivotement (Ap) et chacune de ces deux extrémités libres du V étant légèrement supérieure à la distance séparant ledit axe de pivotement (Ap) et les deux arêtes définies respectivement entre les deux faces opposées (10-1, 10-2) et la partie de tranche (10-3-1), et la distance entre ledit axe de pivotement (Ap) et le fond (Vf) du V étant au moins égale à l'épaisseur de ladite partie de tranche (10-3-1).

5. Système selon la revendication 4, **caractérisé par le fait que** la portion de paroi (32-1) du dit logement (32) se trouvant en regard de ladite partie de tranche (10-3-1) quand la porte est dans sa première position est constituée par un profilé métallique.

6. Système selon l'une des revendications précédentes, **caractérisé par le fait que** les moyens (40) pour monter ladite porte (10) pivotante autour de l'axe de pivotement (Ap) sont constitués par deux pivots (40-1, 40-2) montés en coopération avec ladite porte (10) de façon qu'ils soient aptes à pivoter respectivement dans deux sièges complémentaires réalisés respectivement dans deux portions opposées (21-1, 21-2) de la paroi latérale de ladite ouverture traversante (21).

7. Système selon l'une des revendications précédentes, **caractérisé par le fait qu'**il comporte des moyens de blocage-déblocage aptes à bloquer ladite porte (10) quand elle est au moins dans sa première position et à la débloquer.

8. Système selon la revendication 7, **caractérisé par le fait que** les moyens de blocage-déblocage sont constitués par l'un des moyens suivants : une serrure, un cliquet à ressort, ces moyens étant montés en coopération entre ladite porte (10) et la paroi latérale de ladite ouverture traversante (21).

9. Système selon l'une des revendications précédentes quand elle dépend de la revendication 2, **caractérisé par le fait que** ladite partie (10-3-1) de tranche (10-3) présente une forme choisie parmi les formes suivantes : convexe, concave, plane.

10. Système selon la revendication 9, **caractérisé par le fait que** ladite ladite partie (10-3-1) de tranche (10-3) est plane en étant sensiblement parallèle au dit axe de pivotement (Ap) et perpendiculaire aux deux faces opposées (10-1, 10-2).

## Patentansprüche

1. System zum Bau eines Wohnraums (Pha) oder dergleichen, umfassend mindestens eine Tür (10), eine erste und eine zweite benachbarte Wand (11, 12), zwischen denen ein Winkel (Ang) ungleich null hergestellt ist, und Mittel (40) zum Montieren der Tür (10), um diese relativ zu den zwei Wänden um eine Drehachse (Ap) derart schwenkbar zu machen, dass sie mindestens zwei Positionen einnehmen kann, nämlich eine erste Position, die als "geschlossen" bezeichnet wird, in der die Tür in der Ebene der ersten Wand enthalten ist, und eine zweite Position, die als "offen" bezeichnet wird, in der die Tür nicht in dieser Ebene enthalten ist,
**dadurch gekennzeichnet, dass** es eine Durchgangsöffnung (21) und eine Aufnahme (32) umfasst, die beide eine Form im Wesentlichen komplementär zu der der Tür (10) aufweisen, und in der ersten Wand (11) bzw. in der zweiten Wand (12) ausgebildet sind und einen gemeinsamen Bereich (Zoc) aufweisen, wobei die Drehachse (Ap) in dem gemeinsamen Bereich (Zoc) positioniert ist und Letzterer derart angeordnet ist, dass die Tür (10) beim Schwenken um die Drehachse (Ap) dann, wenn sie sich in ihrer ersten Position befindet, in der Durchgangsöffnung (21) aufgenommen ist, während sie dann, wenn sie sich in ihrer zweiten Position befindet, in der Aufnahme (32) enthalten ist.

2. System nach Anspruch 1, wobei die Tür (10) in Form einer Platte von allgemeiner Form im Wesentlichen eines rechteckigen Parallelepipeds ist und somit zwei im Wesentlichen parallele gegenüberliegende Flächen (10-1, 10-2) und eine Kantenfläche (10-3) umfasst, die die zwei gegenüberliegenden Flächen miteinander verbindet, **dadurch gekennzeichnet, dass** der Wandabschnitt (32-1) der Aufnahme (32), der dem Abschnitt (10-3-1) der Kantenfläche (10-3) zugewandt ist, wenn sich die Tür in ihrer ersten Position befindet, eine konkave Form aufweist, die einen Mindestabstand (Esp) zwischen dem Wandabschnitt (32-1) der Aufnahme und dem Kantenflächenabschnitt (10-3-1) definiert, um zu ermöglichen, dass die Tür beim Schwenken um die Drehachse von ihrer ersten Position in ihre zweite Position und umgekehrt bewegbar ist.

3. System nach Anspruch 2, **dadurch gekennzeichnet, dass** die Position der Drehachse (Ap) so definiert ist, dass sie sich im gleichen Abstand von den zwei gegenüberliegenden Flächen (10-1, 10-2) und von dem Abschnitt (10-3-1) der Kantenfläche (10-3) befindet.

4. System nach Anspruch 2 oder 3, **dadurch gekennzeichnet, dass** die konkave Form im Wesentlichen V-förmig ist, wobei der Abstand zwischen den freien Enden (v1, v2) des V im Wesentlichen gleich der Dicke des Kantenflächenabschnitts (10-3-1) ist, der Abstand zwischen der Drehachse (Ap) und jedem der zwei freien Enden des V geringfügig größer ist als der Abstand zwischen der Drehachse (Ap) und den zwei Kanten, die jeweils zwischen den gegenüberliegenden Flächen (10-1, 10-2) und dem Kantenflächenabschnitt (10-3-1) definiert sind, und der Abstand zwischen der Drehachse (Ap) und dem Boden (Vf) des V mindestens gleich der Dicke des Kantenflächenabschnitts (10-3-1) ist.

5. System nach Anspruch 4, **dadurch gekennzeichnet, dass** der Wandabschnitt (32-1) der Aufnahme (32), der dem Kantenflächenabschnitt (10-3-1) zugewandt ist, wenn sich die Tür in ihrer ersten Position befindet, durch ein Metallprofil gebildet ist.

6. System nach einem der vorhergehenden Ansprüche, **dadurch gekennzeichnet, dass** die Mittel (40) zum Montieren der um die Drehachse (Ap) schwenkbaren Tür (10) aus zwei Drehzapfen (40-1, 40-2) aufgebaut sind, die zusammenwirkend mit der Tür (10) montiert sind, derart, dass sie in jeweils in zwei komplementären Sitzen, die jeweils in zwei gegenüberliegenden Abschnitten (21-1, 21-2) der Seitenwand der Durchgangsöffnung (21) gebildet sind, schwenkbar sind.

7. System nach einem der vorhergehenden Ansprüche, **dadurch gekennzeichnet, dass** es Sperr- und Entsperrmittel umfasst, die geeignet sind, die Tür (10) zu sperren, zumindest wenn sie sich in ihrer ersten Position befindet, und sie zu entsperren.

8. System nach Anspruch 7, **dadurch gekennzeichnet, dass** die Sperr-und Entsperrmittel aus einem der folgenden Mittel bestehen: einem Schloss, einer Federfalle; wobei diese Mittel zum Zusammenwirken zwischen der Tür (10) und der Seitenwand der Durchgangsöffnung (21) montiert sind.

9. System nach einem der vorhergehenden Ansprüche, wenn abhängig von Anspruch 2, **dadurch gekennzeichnet, dass** der Abschnitt (10-3-1) der Kantenfläche (10-3) eine Form aufweist, die aus den folgenden Formen ausgewählt ist: konvex, konkav, flach.

10. System nach Anspruch 9, **dadurch gekennzeichnet, dass** der Abschnitt (10-3-1) der Kantenfläche (10-3) flach ist, wobei er im Wesentlichen parallel zu der Drehachse (Ap) und senkrecht zu den zwei gegenüberliegenden Flächen (10-1, 10-2) ist.

## Claims

1. System for constructing a habitable room (Pha) or the like including at least one door (10), first and second contiguous walls (11, 12) forming a non-zero angle Ang between them, means (40) for mounting said door (10) to pivot relative to the two walls about a pivot axis (Ap) in such a manner as to be suitable for occupying at least two positions, namely a "closed" first position in which the door is contained in the plane of the first wall, and an "open" second position in which the door is not contained in that plane,
**characterized by** the fact that it includes a through opening (21) and a setback (32) each presenting a shape substantially complementary to the shape of said door (10) and being made respectively in the first wall (11) and in the second wall (12), and together having a common zone (Zoc), said pivot axis (Ap) being situated in said common zone (Zoc) and the later being arranged in such a manner that, on pivoting about said pivot axis (Ap), when said door (10) is in its first position, it is integrated in said through opening (21), and when it is in its second position, it is contained in said setback (32).

2. System according to claim 1, when said door (10) is in the form of a plate generally in the shape of a rectangular parallelepiped and thus comprising two substantially parallel opposite faces (10-1, 10-2) and an edge face (10-3) connecting together the two opposite faces, **characterized by** the fact that the wall portion (32-1) of said setback (32) that faces the portion (10-3-1) of the edge face (10-3) when the door is in its first position presents a concave shape so that, on pivoting about the pivot axis, said door is free to pass from its first position to its second position, and vice versa, with defining a minimum space (Esp) between said wall portion (32-1) of said setback and said edge face portion (10-3-1).

3. System according to claim 2, **characterized by** the fact that the position of said pivot axis (Ap) is defined so as to be at equal distance from the two opposite faces (10-1, 10-2) and from the portion (10-3-1) of the edge face (10-3).

4. System according to claim 2 or claim 3, **characterized by** the fact that the concave shape is substantially V-shaped, the distance between the free ends (v1, v2) of said V-shape being substantially equal to the thickness of said edge face portion (10-3-1), the distance between the pivot axis (Ap) and each of the two free ends of the V-shape being slightly greater than the distance between said pivot axis (Ap) and the two edges defined respectively between the two opposite faces (10-1, 10-2) and the edge face portion (10-3-1), and the distance between said pivot axis (Ap) and the bottom (Vf) of the V-shape being at least equal to the thickness of said edge face portion (10-3-1).

5. System according to claim 4, **characterized by** the fact that the wall portion (32-1) of said setback (32) that faces said edge face portion (10-3-1) when the door is in its first position is constituted by a metal section bar.

6. System according to any preceding claim, **characterized by** the fact that the means (40) for mounting said door (10) to pivot about the pivot axis (Ap) are constituted by two pivots (40-1, 40-2) mounted to co-operate with said door (10) in such a manner as to be suitable for pivoting respectively in two complementary seats formed respectively in two opposite portions (21-1, 21-2) of the side wall of said through opening (21).

7. System according to any preceding claim, **characterized by** the fact that it includes blocking/unblocking means suitable for blocking said door (10) when it is at least in its first position, and for unblocking it.

8. System according to claim 7, **characterized by** the fact that the blocking/unblocking means are constituted by either one of the following means : a lock, a spring catch ; these means being mounted to co-operate between said door (10) and said side wall of said through opening (21).

9. System according to any preceding claim when depending on claim 2, **characterized by** the fact that said portion (10-3-1) of the edge face (10-3) presents a shape selected from the following shapes: convex, concave, plane.

10. System according to claim 9, **characterized by** the fact that said portion (10-3-1) of the edge face (10-3) is plane, being substantially parallel to said pivot axis (Ap) and perpendicular to the two opposite faces (10-1, 10-2).
